# FASCICULE DE BREVET EUROPEEN

(11) **EP 1 195 330 B1**
(45) Date de publication et mention de la délivrance du brevet: **05.11.2003**
(21) Numéro de dépôt: 01420188.3
(22) Date de dépôt: 07.09.2001
(51) Int. Cl.: B65D 5/50

(54) **Etui de conditionnement d'au moins un produit unitaire préconditionné et flan pour sa constitution**
Etui zur Aufbewahrung von mindestens einem einheitlichen Produkt und Zuschnitt zum Herstellen desselben
Packaging case for at least one unitary product and blank for forming the same

(30) Priorité: 07.09.2000 FR 0011416
(43) Date de publication de la demande: 10.04.2002
(73) Titulaire: Finega, 26200 Montelimar (FR)
(72) Inventeur: Autajon, Gérard, 26200 Montelimar (FR)
(74) Mandataire: Thibault, Jean-Marc

(56) Documents cités:
- DE-U- 29 902 027
- FR-A- 2 722 168
- US-A- 2 611 529
- US-A- 2 893 623
- US-A- 3 050 231
- US-A- 3 370 776

## Description

La présente invention est relative à un étui de conditionnement selon le préambule de la revendication 1 ainsi qu'un flan selon le préambule de la revendication 8 et au domaine technique du surconditionnement de produits préconditionnés qu'il convient de pouvoir emballer ou présenter, généralement à l'état unitaire, de manière à en faciliter la perception pour la clientèle, le stockage et la présentation sur les rayons ou gondoles d'offre à la vente.

Un tel domaine technique n'est pas nouveau en soi et a fait l'objet d'un nombre assez important de propositions en faisant intervenir des étuis de conditionnement obtenus par pliage d'un flan prédécoupé et rainé, le plus généralement réalisé à base d'une matière première appropriée et relativement bon marché telle, notamment, que le carton compact.

Les propositions premières ont été basées sur la constitution d'un étui en forme d'enveloppe tubulaire dont les extrémités transversales peuvent être fermées par repliage de rabats pour définir un volume de confinement dans lequel un produit, généralement unitaire et préconditionné, est disposé.

Pour les fonctions qui viennent d'être rappelées, un tel étui donne satisfaction.

Cependant, un tel étui ainsi constitué ne peut pas être considéré comme satisfaisant dès lors que des fonctions supplémentaires sont à prendre en considération.

Parmi ces fonctions il convient de considérer une protection du produit unitaire préconditionné qu'il importe de préserver des risques d'écrasement, susceptibles de résulter, notamment, des manipulations de stockage, ainsi que des gerbages lors de la présentation.

Parmi ces fonctions, il convient aussi de prendre en compte la nécessité de pouvoir réaliser sur machines automatiques, d'une part, la constitution de l'étui de conditionnement à partir d'un flan pré-préparé et, d'autre part, le garnissage en opération automatique d'un tel étui.

Dans certaines propositions de la technique antérieure, il a été évoqué la possibilité de conformer, à l'intérieur de l'étui de conditionnement, une sorte de compartiment interne sensé répondre à l'objectif premier. Le document DE 2990202U décrit un étui selon le préambule de la revendication 1.

Si, dans certains cas, il peut être considéré qu'une telle proposition peut apporter, en partie, une protection au produit unitaire préconditionné, en revanche, la fonction de constitution automatique du compartiment lors de la formation de l'étui et la fonction de garnissage automatique avec le produit unitaire préconditionné s'opèrent toujours de façon difficile et sont même parfois impossibles à conduire.

C'est justement un des objectifs de l'invention que de répondre à ces deux exigences en proposant un nouvel étui de conditionnement pour produits préconditionnés, qui offre la garantie de permettre une conformation en machine automatique de l'étui et un garnissage de ce dernier aussi par machine automatique, sans risque de détérioration de l'étui, sans risque de détérioration ou de dégradation du produit unitaire préconditionné et, le tout, à des cadences de production relativement élevées.

Un autre objet de l'invention est de proposer un flan pour la constitution de l'étui de conditionnement, flan qui peut être fabriqué à partir d'une feuille de matière première sans produire de chute élevée et à un prix de revient unitaire relativement faible.

Pour atteindre les objectifs ci-dessus, l'étui de conditionnement selon l'invention est caractérisé en ce qu'il est constitué par une enveloppe à quatre côtés comportant intérieurement deux compartiments successifs, séparés, s'ouvrant chacun sensiblement en retrait de l'une des extrémités transversales de l'enveloppe, communiquant dans le prolongement l'un de l'autre, l'un dit "de réception", ayant une section transversale constante inférieure à celle de l'enveloppe, tandis que l'autre, dit "de guidage", présente une section droite transversale sensiblement égale à celle de l'enveloppe mais décroissant jusqu'à une section droite ouverte interne communiquant avec le compartiment de réception.

L'invention a encore pour objet un flan pour la constitution de l'étui de conditionnement, un tel flan étant caractérisé en ce que l'un des panneaux extrêmes est pourvu d'un prolongement comprenant :
- une bande de liaison parallèle audit panneau auquel elle est liée par une ligne de pliage et d'articulation,
- et, articuliées chacune à ladite bande :
   - une première partie possédant deux lignes de pliage et une ligne de contrepliage, s'étendant parallèlement entre elles et avec la ligne de pliage et d'articulation,
   - une seconde partie séparée de la première par une découpe en ligne brisée et possédant deux lignes de pliage qui sont marquées de manière convergente en direction de la découpe en ligne brisée.

Diverses autres caractéristiques ressortent de la description faite ci-dessous en référence aux dessins annexés qui montrent, à titre d'exemples non limitatifs, des formes de réalisation et de mise en oeuvre de l'objet de l'invention.

La **fig. 1** est une vue en plan développé d'un flan conforme à l'invention pour l'obtention d'un étui de conditionnement.

La **fig. 2** est une perspective mettant en évidence certaines phases opératoires de la constitution de l'étui à partir du flan selon la **fig. 1.**

Les **fig. 3** et **4** sont des vues transversales prises sensiblement selon les plans **III-III** et **IV-IV** de la **fig. 2.**

La **fig. 5** est une vue en plan développé du flan selon la **fig. 1** mais illustrant une variante de réalisation.

La **fig. 6** est une vue transversale, analogue à la **fig. 3,** mais mettant en évidence la caractéristique constructive relevant du flan selon la **fig. 5.**

La **fig. 1** représente un flan prédécoupé, désigné dans son ensemble par la référence **1** et réalisé à partir d'une feuille de matière première appropriée, telle que du carton compact ou encore du polypropylène.

La **fig. 1** représente le flan **1** vu par sa face dite interne, c'est-à-dire celle qui, après conformation, définira l'intérieur de l'étui de conditionnement obtenu.

Le flan **1,** de forme générale rectangulaire, possède quatre lignes de pliage **2, 3, 4** et **5,** qui sont marquées parallèlement entre elles pour définir quatre panneaux **6, 7, 8** et **9,** de forme générale rectangulaire, les panneaux **6** et **8** étant dénommés "intermédiaires", alors que les panneaux **7** et **9** sont dénommés "principaux". Les panneaux **6** à **9** sont disposés de façon alternée et, dans l'exemple illustré, les panneaux **6** et **8** présentent une même largeur **l** qui est toutefois inférieure à la largeur **L** également identique des panneaux **7** et **9.**

Les panneaux **6** à **9** sont destinés à permettre, par la formation des lignes de pliage **2, 3, 4** et **5,** la constitution d'une enveloppe à caractère tubulaire dont les extrémités transversales ouvertes peuvent être fermées par l'intermédiaire de rabats **10** pourvus de languettes repliables **11** et qui s'étendent, au-delà de lignes de pliage **12,** en bout des panneaux principaux **7** et **9,** par exemple. La fermeture des extrémités transversales peut aussi faire intervenir la présence de volets **13** s'étendant au-delà de lignes de pliage **14** marquant les extrémités transversales des panneaux intermédiaires **6** et **8.** Comme cela ressort de la **fig. 1,** les lignes de pliage transversales **12** et **14** sont marquées dans le même alignement sensiblement, en étant perpendiculaires aux lignes **2** à **5.**

Selon l'invention, le flan **1** est pourvu d'un prolongement **15** qui s'étend au-delà de la ligne de pliage **5** dite, pour cette raison, "d'articulation".

Le prolongement **15** comprend une bande de liaison **16** au-delà de laquelle s'étendent deux parties **17** et **18** qui sont séparées l'une de l'autre par une découpe **19** à caractère général transversal, exécutée selon un tracé en ligne brisée.

La première partie **17** est articulée à la bande de liaison **16** par une ligne de pliage **20** marquée parallèlement à la ligne **5** entre un bord transversal **21** et la découpe **19.** La partie **17** comporte une seconde ligne de pliage **22** marquée, parallèlement à la ligne **20,** entre le bord transversal **21** et l'angle saillant **23** que forme la découpe **19.** Les lignes **20** et **22** définissent, dans la première partie **17,** un panneau rectangulaire **24** dont la largeur **L**_{**1**} est inférieure à la largeur **l** d'un panneau principal, tel que **9.**

La première partie **17** possède une ligne de contrepliage **25** qui est marquée, parallèlement à la ligne **22,** pour définir un bandeau **26** dont la largeur **l**_{**1**} est identique à largeur **l**_{**2**} de la bande **16** comprise entre les lignes de pliage **5** et **20.** Comme cela ressort de l'appréciation de la **fig. 1,** la largeur **l**_{**2**} est inférieure à la largeur **l** d'un panneau intermédiaire, tel que le panneau **8.**

La ligne de contrepliage **25** définit, dans la première partie **17,** une patte de collage extrême **27** qui porte, sur sa face intérieure, c'est-à-dire celle correspondant à la fig. **1,** un produit adhésif à même d'assurer sa liaison avec la zone **27**_{**1**} du panneau principal **9.** La zone **27**_{**1**} peut aussi être pourvue d'une couche d'adhésif en remplacement de celle portée par la patte de collage **27.**

La seconde partie **18** s'étend au-delà d'une ligne de pliage et d'articulation **30** qui est marquée pour délimiter, dans la partie correspondante, la bande de liaison **16.** La ligne **30** est marquée, à partir du bord transversal correspondant **31** de la seconde partie **18,** pour être inclinée, en direction de la découpe, en ligne brisée **19,** de telle manière que la largeur **l**_{**3**} de la bande de liaison, prise au bord transversal **31,** soit sensiblement égale ou très légèrement inférieure à la largeur **l** d'un panneau intermédiaire, tel que le panneau **8.** La seconde partie **18** possède une seconde ligne de pliage **32** qui présente la caractéristique d'être inclinée de façon convergente par rapport à la ligne **30** en direction de la découpe **19.** Les lignes de pliage **30** et **32** délimitent ainsi un panneau trapézoïdal **33** dont la petite base **34** est en partie délimitée par la découpe **19** et possède une largeur inférieure **l**_{**4**} à la largeur **L**_{**1**} du panneau rectangulaire **24** de la première partie **17.** En revanche, la largeur **L**_{**2**} de la grande base du panneau trapézoïdal **33** est sensiblement égale, voire légèrement inférieure, à la largeur **L** d'un panneau principal, tel que **9.**

La ligne de pliage **32** est marquée, dans la seconde partie **18,** de manière à délimiter une aile extrême **35** de forme également trapézoïdale dont la petite base aboutit à l'angle saillant de la découpe **19** en ligne brisée.

Par la présence de la découpe **19,** les parties **17** et **18** peuvent être considérées comme indépendantes et susceptibles d'être pliées chacune séparément sur la partie de ligne de pliage et d'articulation correspondante, c'est-à-dire **20** pour la première partie **17** et **30** pour la seconde partie **18.**

A partir du flan décrit ci-dessus, la constitution d'un étui de conditionnement conforme à l'invention s'opère de la façon suivante.

La ligne de pliage et d'articulation **5** est formée pour relever, dans le sens de la flèche **f**_{**1**} (**fig. 2**), la bande de liaison **16** par rapport au panneau principal adjacent **9.** Ensuite, la ligne de pliage **20** est formée pour placer le panneau rectangulaire **24** sensiblement parallèlement au panneau principal **9** et à distance de ce dernier. La ligne de pliage **22** est ensuite également formée dans le même sens, de manière que le bandeau **26** soit orienté sensiblement à angle droit en direction de la face interne du panneau **9.** Enfin, la ligne de contrepliage **25** est marquée à l'envers du sens des lignes de pliage **20** et **22,** de façon à former la patte de collage **27** rendue solidaire, par les moyens adhésifs prévus ou tout autre moyen équivalent, de la face interne du panneau principal **9.** Comme cela ressort de la **fig. 2** et la considération de la **fig. 3** correspondante, la conformation, comme dit ci-dessus, de la première partie **17** aboutit à délimiter un compartiment **C**_{**1**} dont la hauteur et la largeur sont inférieures aux largeurs **L** du panneau **9** et **l** du panneau intermédiaire **8.**

Dans une seconde étape de formation, la ligne de pliage **30** est formée pour replier le panneau trapézoïdal **33** sensiblement parallèlement au panneau principal **9,** puis la ligne de pliage **32** est ensuite formée pour orienter l'aile **35** en direction de la face interne du panneau principal **9.**

Par la conformation trapézoïdale du panneau **33** et de l'aile **35,** une ouverture de la découpe en ligne brisée **19** intervient en même temps que la constitution d'un compartiment **C**_{**2**} qui, bien que de section transversale rectangulaire, se présente sous la forme d'un pseudo-entonnoir dont la grande base ouverte s'étend sensiblement dans le plan ou en retrait de l'extrémité transversale correspondante de l'étui futur et dont la petite base ouverte est voisine de la section ouverte d'entrée correspondante du compartiment **C**_{**1**} en présentant, comme cela ressort des **fig. 3** et **4,** une section dite "interne" **40,** inférieure à la section transversale rectangulaire du compartiment **C**_{**1**}**.** Compte tenu de la forme en ligne brisée de la découpe **19,** il doit être noté que la petite base du compartiment **C**_{**2**} est, en partie, située à l'intérieur de la section d'entrée du compartiment **C**_{**1**}**.** Le compartiment **C**_{**2**} a pour fonction principale le guidage d'un produit unitaire qui serait engagé dans le sens de la flèche **f**_{**2**}**.** Une telle fonction de guidage et de centrage découle de la conformation en entonnoir du compartiment **C**_{**2**} qui conduit de façon certaine, centrée et guidée, le produit unitaire à conditionner en direction du compartiment de réception **C**_{**1**}**.**

La fonction du compartiment **C**_{**2**} peut être double lorsque le produit unitaire à conditionner présente une conformation adaptée, par exemple analogue à celle d'un tube dont la section droite, correspondant au fond, est plus large que la section droite correspondant à l'ouverture d'accès, par exemple obturée par un bouchon amovible.

Une phase ultérieure de formation de l'étui consiste ensuite à marquer la ligne de pliage **4,** puis les lignes **3** et **2,** de manière à enrouler les panneaux correspondants **8 ,7** et **6,** dans le sens de la flèche **f**_{**3**}**,** pour placer le panneau intermédiaire **8** parallèlement à la bande de liaison **16,** le panneau principal **7** parallèlement au panneau **9** et le panneau intermédiaire **6** contre la face extérieure de la bande de liaison **16** sur laquelle ce panneau est fixé par tout moyen approprié, tel que l'interposition d'une couche de produit adhésif.

L'enveloppement des différents panneaux pour constituer l'enveloppe tubulaire périmétrique de l'étui définitif peut intervenir avant ou après garnissage et cet enveloppement est alors suivi du repliage des rabats **10** et des languettes **11,** voire préalablement des volets **13,** de manière à fermer les extrémités transversales de l'enveloppe, lesquelles fermetures obturent également les sections droites transversales des compartiments **C**_{**1**} et **C**_{**2**}**.**

Comme cela ressort de l'appréciation de la **fig. 1,** les bords transversaux **21** et **31** des parties **17** et **18** sont réalisés de manière que, après conformation, les sections droites transversales extrêmes des compartiments **C**_{**1**} et **C**_{**2**} s'étendent sensiblement en retrait par rapport aux extrémités transversales ouvertes de l'enveloppe périmétrique, lesquelles sont déterminées par les alignements des lignes de pliage **12** et **14,** notamment.

La **fig. 5** montre une variante de réalisation dans laquelle la ligne de pliage **32** de la seconde partie **18** est marquée entre deux découpes **41** et **42,** qui sont exécutées à l'intérieur du panneau trapézoïdal **33,** respectivement depuis le bord transversal **31** et depuis la découpe en ligne brisée **19,** de manière à ménager, respectivement, une patte **43** et un talon **44.** La caractéristique d'exécution des découpes **41** et **42** est de définir un alignement **45** entre les extrémités de la patte **41** et du talon **44,** de manière à conférer à l'aile **35,** non plus une forme trapézoïdale comme dans l'exemple selon la **fig. 1,** mais une forme rectangulaire dont la largeur totale **l**_{**5**} est alors voisine ou très légèrement inférieure à la largeur **l** d'un panneau intermédiaire tel que **8.**

La formation du compartiment **C**_{**2**} s'effectue toujours, comme dans l'exemple précédent, par pliage des lignes **30** et **32** et aboutit à laisser former, dans le plan de l'aile **35,** la patte **43** et le talon **44** qui, comme illustré par la **fig. 6,** viennent alors s'interposer entre les faces internes des panneaux principaux **9** et **7** pour lesquels ils constituent des entretoises anti-écrasement.

La présence du talon **44,** dans la partie médiane correspondant à l'ouverture de la découpe **19** entre les compartiments **C**_{**1**} et **C**_{**2**}**,** vient renforcer la résistance mécanique affaiblie qui pourrait être considérée comme résultant de la découpe **19** pour garantir, ou tout au moins préserver, le produit unitaire préconditionné d'un risque de détérioration par pression ou écrasement de l'enveloppe périmétrique constituée par les panneaux **6, 7, 8** et **9.**

Comme cela ressort de ce qui précède, le flan selon la **fig. 1** ou la **fig. 5,** se présente sous une forme relativement simple, découpée, rainée et à plat et peut être obtenu, à faible coût, avec un taux de chutes peu élevé dans une feuille de matière première, telle que du carton compact.

La conformation du prolongement **15** et, notamment, la constitution des deux parties **17** et **18,** permettent de réaliser, en machine automatique, la formation des compartiments **C**_{**1**} et **C**_{**2**} dont la succession fournit la garantie d'un guidage du garnissage, qui peut aussi être réalisé en machine automatique par engagement d'un produit unitaire préconditionné dans le sens de la flèche **f**_{**2**} à partir de la grande base ouverte de l'entonnoir **C**_{**2**}**.**

De même, il doit être noté que le flan selon la **fig. 1** ou la **fig. 5** se prête convenablement à une formation en machine automatique de l'enveloppe périmétrique par les panneaux **6, 7, 8** et **9** qui entourent les compartiments **C**_{**1**} et **C**_{**2**}**.**

Un autre avantage de la disposition structurelle selon l'invention réside dans le fait que le produit unitaire préconditionné peut, selon la forme qu'il adopte, être extrait, indifféremment, à partir de l'un ou de l'autre des compartiments **C**_{**1**} ou **C**_{**2**}**.**

L'invention n'est pas limitée aux exemples décrits et représentés car diverses modifications peuvent y être apportées sans sortir de son cadre tel que défini par les revendications annexées.

## Revendications

1. Etui de conditionnement d'au moins un produit unitaire préconditionné, étui du type comprenant au moins une enveloppe périmétrique de forme générale tubulaire dont les extrémités transversales sont fermées par des rabats (**10**) repliables,
**caractérisé en ce qu'**il est constitué par une enveloppe à quatre côtés comportant intérieurement deux compartiments successifs (**C**_{**1**} et **C**_{**2**}), séparés, s'ouvrant chacun sensiblement en retrait de l'une des extrémités transversales de l'enveloppe, communiquant dans le prolongement l'un de l'autre, l'un dit "de réception", ayant une section transversale constante inférieure à celle de l'enveloppe, tandis que l'autre, dit "de guidage", présente une section droite transversale sensiblement égale à celle de l'enveloppe mais décroissant jusqu'à une section droite ouverte interne (**40**) communiquant avec le compartiment de réception.

2. Etui selon la revendication 1, **caractérisé en ce que** le compartiment de réception (**C**_{**1**}) est délimité par une cloison pliée et contrepliée qui est solidaire de deux côtés adjacents (**9, 16-6**), de l'enveloppe et dont la largeur de bande (**L**_{**1**}), entre le pli (**20**) et le contrepli (**22**), est inférieure à la mesure (**L**) du côté de l'enveloppe (**9**) parallèlement auquel ladite bande est placée.

3. Etui selon la revendication 2, **caractérisé en ce que** la cloison pliée et contrepliée constitue un prolongement (**17**) de l'un des côtés de l'enveloppe.

4. Etui selon la revendication 1, **caractérisé en ce que** le compartiment de guidage (**C**_{**2**}) est formé par une cloison pliée solidaire d'un des côtés de l'enveloppe et définissant une section droite interne ouverte qui est inférieure à la section constante du compartiment de réception.

5. Etui selon la revendication 4, **caractérisé en ce que** la cloison pliée constitue un prolongement (**18**) de l'un des côtés de l'enveloppe.

6. Etui selon la revendication 4 ou 5, **caractérisé en ce que** la cloison pliée du compartiment de guidage forme au moins une patte ou talon (**44**) coopérant avec deux côtés opposés (**9** et **7**) de l'enveloppe pour constituer une entretoise anti-écrasement.

7. Etui selon la revendication 6, **caractérisé en ce que** la patte anti-écrasement (**44**) est formée dans la partie de la cloison pliée jouxtant la cloison pliée et contrepliée constitutive du compartiment de réception (**C**_{**1**}).

8. Flan pour la constitution d'un étui selon l'une des revendications 1 à 7, du type comprenant quatre panneaux (**6** à **9**) disposés parallèlement en étant délimités par des lignes de pliage parallèles (**2** à **5**) définissant deux panneaux principaux (**7** et **9**) et deux panneaux intermédiaires (**6** et **8**) alternés et pourvus, pour certains d'entre eux au moins, de rabats extrêmes repliables (**10**), ces panneaux et ces rabats ayant pour vocation, une fois pliés, de définir une enveloppe périmètrique dont les extrémités transversales ouvertes peuvent être fermées par lesdits rabats,
**caractérisé en ce que** l'un des panneaux extrêmes est pourvu d'un prolongement (**15**) comprenant
• une bande de liaison (**16**) parallèle audit panneau auquel elle est liée par une ligne de pliage et d'articulation (**5**),
• et, articulées chacune à ladite bande :
- une première partie (**17**) possédant deux lignes de pliage (**20** et **22**) une ligne de contrepliage (**25**), s'étendant parallèlement entre elles et avec la ligne de pliage et d'articulation,
- une seconde partie (**18**) séparée de la première par une découpe en ligne brisée (**19**) et possédant deux lignes de pliage (**30** et **32**) qui sont marquées, de manière convergente, en direction de la découpe en ligne brisée.

9. Flan selon la revendication 8, **caractérisé en ce que** les lignes de pliage et de contrepliage sont marquées dans la première partie (**17**) de manière à délimiter un panneau rectangulaire (**24**) dont la largeur (**L**_{**1**}) est inférieure à celle (**L**) du panneau principal (**9**), duquel il est séparé par la bande de liaison (**16**), un bandeau rectangulaire (**26**) dont la largeur (**I**_{**1**}) est sensiblement égale à celle (**I**_{**2**}) de la partie correspondante de la bande de liaison, laquelle est inférieure à celle (**I**) des panneaux intermédiaires (**6**) ou (**8**) et une patte de collage extrême (**27**).

10. Flan selon la revendication 8 ou 9, **caractérisé en ce que** la seconde partie (**18**) est liée à la bande de liaison (**16**) par une ligne de pliage (**30**) inclinée en direction de la ligne (**5**) de pliage et d'articulation de la bande de liaison pour aboutir à la découpe transversale en ligne brisée (**19**) et **en ce qu'**elle comporte une seconde ligne de pliage (**32**), inclinée de façon convergente par rapport à la première, pour définir un panneau (**33**) sensiblement trapézoïdal dont la petite base est définie par la découpe en ligne brisée et dont la grande base présente une largeur (**L**_{**2**}) sensiblement égale à celle (**L**) d'un panneau principal.

11. Flan selon la revendication 10, **caractérisé en ce que** la largeur (**l**_{**4**}) de la petite base du panneau trapézoïdal (**33**) est inférieure à la largeur du panneau (**L**_{**1**}) rectangulaire (**24**) de la première partie (**17**).

12. Flan selon la revendication 10, **caractérisé en ce que** la seconde ligne de pliage (**32**) délimite une aile trapézoïdale (**35**) s'étendant au-delà du panneau trapézoïdal et dont la grande base présente une largeur (**l**_{**5**}) égale à celle d'un panneau intermédiaire.

13. Flan selon la revendication 10 ou 12, **caractérisé en ce que** la seconde ligne de pliage (**32**) s'étend entre deux découpes (**41**) et (**42**) exécutées dans le panneau trapézoïdal (**33**) pour définir une patte (**43**) et un talon de butée entretoise (**44**).

14. Flan selon la revendication 13, **caractérisé en ce que** la patte et le talon sont alignés et confèrent localement à l'aile une largeur (**l**_{**5**}) égale à celle d'un panneau intermédiaire.

## Patentansprüche

1. Schachtel zum Verpacken wenigstens eines vorverpackten, einstückigen Produkts, mit wenigstens einer Umfangshülle von allgemein röhrenartiger Form, deren querverlaufende Enden durch umlegbare Klappen (10) geschlossen sind,
**dadurch gekennzeichnet, dass** sie von einer Hülle mit vier Seiten gebildet ist, die innen zwei aufeinanderfolgende, getrennte Abteile (C₁ und C₂) enthält, die sich jeweils im Wesentlichen von einem der querverlaufenden Enden der Hülle zurückspringend öffnen und in ihrer Verlängerung miteinander in Verbindung stehen, wobei das eine als "Aufnahme-Abteil" bezeichnete Abteil einen konstanten Querschnitt hat, der kleiner ist als der der Hülle, wogegen das andere, als "Führungs-Abteil" bezeichnete, Abteil einen geraden Querschnitt aufweist, der im Wesentlichen dem der Hülle entspricht, jedoch bis zu einem inneren geöffneten geraden Querschnitt (40) abnimmt, der mit dem Aufnahme-Abteil in Verbindung steht.

2. Schachtel nach Anspruch 1,
**dadurch gekennzeichnet, dass** das Aufnahme-Abteil (C₁) von einer gefalteten und gegengefalteten Trennwand begrenzt wird, die mit zwei benachbarten Seiten (9, 16-6) der Hülle fest verbunden ist und deren Streifenbreite (L₁) zwischen dem Falz (20) und dem Gegenfalz (22) kleiner ist als das Maß (L) der Seite der Hülle (9), parallel zu der der Streifen angeordnet ist.

3. Schachtel nach Anspruch 2,
**dadurch gekennzeichnet, dass** die gefaltete und gegengefaltete Trennwand eine Verlängerung (17) einer der Seiten der Hülle bildet.

4. Schachtel nach Anspruch 1,
**dadurch gekennzeichnet, dass** das Führungs-Abteil (C₂) von einer gefalteten Trennwand gebildet ist, die mit einer der Seiten der Hülle fest verbunden ist und einen offenen inneren geraden Querschnitt bildet, der kleiner ist als der konstante Querschnitt des Aufnahme-Abteils.

5. Schachtel nach Anspruch 4,
**dadurch gekennzeichnet, dass** die gefaltete Trennwand eine Verlängerung (18) einer der Seiten der Hülle bildet.

6. Schachtel nach Anspruch 4 oder 5,
**dadurch gekennzeichnet, dass** die gefaltete Trennwand des Führungs-Abteils wenigstens eine Lasche oder einen Ansatz (44) bildet, der mit den zwei gegenüberliegenden Seiten (9 und 7) der Hülle so zusammenwirkt, dass ein Stauchschutz-Abstandsstück gebildet wird.

7. Schachtel nach Anspruch 6,
**dadurch gekennzeichnet, dass** die Stauchschutz-Lasche (44) in dem Teil der gefalteten Trennwand gebildet ist, das der gefalteten und gegengefalteten Trennwand benachbart ist, die das Aufnahme-Abteil (C₁) bildet.

8. Zuschnitt zur Bildung einer Schachtel nach einem der Ansprüche 1 bis 7, mit vier Feldern (6 bis 9), die parallel angeordnet und von parallelen Falzlinien (2 bis 5) begrenzt sind, die abwechselnd zwei Hauptfelder (7 und 9) und zwei Zwischenfelder (6 und 8) bilden, von denen zumindest einige mit umlegbaren äußeren Klappen (10) versehen sind, wobei die Felder und die Klappen nach dem Falten dazu bestimmt sind, eine Umfangshülle zu bilden, deren offene querverlaufende Enden durch die Klappen geschlossen werden können,
**dadurch gekennzeichnet, dass** eines der äußeren Felder mit einer Verlängerung (15) versehen ist, umfassend
• einen Verbindungsstreifen (16) parallel zu dem Feld, mit dem er durch eine Falz- und Anlenklinie (5) verbunden ist,
• und jeweils angelenkt an diesen Streifen:
- ein erstes Teil (17), das zwei Falzlinien (20 und 22) und eine Gegenfalzlinie (25) besitzt, die zueinander und zu der Falz- und Anlenklinie parallel verlaufen,
- ein zweites Teil (18), das von dem ersten Teil durch einen Einschnitt mit gebrochener Linie (19) getrennt ist und zwei Falzlinien (30 und 32) besitzt, die konvergierend in Richtung des Einschnitts mit gebrochener Linie markiert sind.

9. Zuschnitt nach Anspruch 8,
**dadurch gekennzeichnet, dass** die Falz- und Gegenfalzlinien in dem ersten Teil (17) so markiert sind, dass ein rechteckiges Feld (24) begrenzt wird, dessen Breite (L₁) kleiner ist als die Breite (L) des Hauptfeldes (9), von dem es durch den Verbindungsstreifen (16) getrennt ist, sowie ein rechteckiger Streifen (26), dessen Breite (I₁) im Wesentlichen gleich der Breite (I₂) des entsprechenden Teils des Verbindungsstreifens ist, die geringer ist als die Breite (I) der Zwischenfelder (6) oder (8), und eine äußere Klebelasche (27).

10. Zuschnitt nach Anspruch 8 oder 9,
**dadurch gekennzeichnet, dass** das zweite Teil (18) mit dem Verbindungsteil (16) durch eine Falzlinie (30) verbunden ist, die in Richtung der Falz- und Anlenklinie (5) des Verbindungsstreifens schräg verläuft, dass sie in den querverlaufenden Einschnitt mit gebrochener Linie (19) mündet, und dass dieses eine zweite Falzlinie (32) umfasst, die bezogen auf die erste Falzlinie konvergierend so schräg verläuft, dass ein im Wesentlichen trapezförmiges Feld (33) gebildet wird, dessen kleine Basis von dem Einschnitt mit gebrochener Linie gebildet wird und dessen große Basis eine Breite (L₂) aufweist, die im Wesentlichen der Breite (L) eines Hauptfeldes entspricht.

11. Zuschnitt nach Anspruch 10,
**dadurch gekennzeichnet, dass** die Breite (l₄) der kleinen Basis des trapezförmigen Feldes (33) kleiner ist als die Breite (L₁) des rechteckigen Feldes (24) des ersten Teils (17).

12. Zuschnitt nach Anspruch 10,
**dadurch gekennzeichnet, dass** die zweite Falzlinie (32) einen trapezförmigen Flügel (35) begrenzt, der sich jenseits des trapezförmigen Feldes erstreckt und dessen große Basis eine Breite (l₅) aufweist, die der Breite eines Zwischenfeldes entspricht.

13. Zuschnitt nach Anspruch 10 oder 12,
**dadurch gekennzeichnet, dass** die zweite Falzlinie (32) zwischen zwei Einschnitten (41) und (42) verläuft, die in dem trapezförmigen Feld (33) so ausgeführt sind, dass eine Lasche (43) und ein Ansatz (44) als Anschlagsabstandsstück gebildet wird.

14. Zuschnitt nach Anspruch 13,
**dadurch gekennzeichnet, dass** die Lasche und der Ansatz in einer Reihe ausgerichtet sind und dem Flügel stellenweise eine Breite (I₅) verleihen, die der Breite eines Zwischenfeldes entspricht.

## Claims

1. A carton for packaging at least one prepackaged unit product, the carton being of the type comprising at least one outer covering of generally tubular shape having transverse ends that are closed by foldable flaps (10),
the carton being **characterized in that** it is constituted by a four-sided covering comprising internally two separate compartments (C₁ and C₂) in succession, each opening out at a position perceptibly set back from one of the transverse ends of the covering, the compartments communicating with each other in line, one of the compartments being a "reception" compartment of constant cross-section smaller than that of the covering, while the other compartment is a "guide" compartment presenting a right cross-section that is substantially equal to that of the covering but that tapers down to an internal open right section (40) communicating with the reception compartment.

2. A carton according to claim 1, **characterized in that** the reception compartment (C₁) is defined by a folded and reverse-folded partition which is secured to two adjacent sides (9, 16-6) of the covering and in which the width (L₁) of the strip between the fold (20) and the reverse fold (22) is less than the size (L) of the side of the covering (9) parallel to which said strip is placed.

3. A carton according to claim 2, **characterized in that** the folded and reverse-folded partition is constituted by an extension (17) of one of the sides of the covering.

4. A carton according to claim 1, **characterized in that** the guide compartment (C₂) is formed by a folded partition secured to one of the sides of the covering and defining an open internal right section which is smaller than the constant section of the reception compartment.

5. A carton according to claim 4, **characterized in that** the folded partition constitutes an extension (18) of one of the sides of the covering.

6. A carton according to claim 4 or claim 5, **characterized in that** the folded partition of the guide compartment forms at least one tab or lug (44) cooperating with two opposite sides (9 and 7) of the covering so as to constitute an anti-flattening spacer.

7. A carton according to claim 6, **characterized in that** the anti-flattening tab (44) is formed in the portion of the folded partition that is adjacent to the folded and reverse-folded partition constituting the reception compartment (C₁).

8. A blank for constituting a carton according to any one of claims 1 to 7, the blank being of the type comprising four panels (6 to 9) disposed in parallel and defined by parallel fold lines (2 to 5) defining two main panels (7 and 9) and two intermediate panels (6 and 8) in alternation, with at least some of them being provided with foldable end flaps (10), said panels and said flaps serving, once folded, to define an outer covering whose open transverse ends can be closed by said flaps,
the blank being **characterized in that** one of the end panels is provided with an extension (15) comprising:
- a connection strip (16) parallel to said panel to which it is connected by a fold and hinge line (5); and
- each hinged to said strip:
- a first portion (17) possessing two fold lines (20 and 22) and a reverse fold line (25) extending parallel to one another and to the fold and hinge line; and
- a second portion (18) separated from the first portion by a broken-line cut (19) and possessing two fold lines (30 and 32) that are formed to converge towards the broken-line cut.

9. A blank according to claim 8, **characterized in that** the fold and reverse fold lines are formed in the first portion (17) so as to define a rectangular panel (24) of width (L₁) smaller than the width (L) of the main panel (9) from which it is separated by the connection strip (16), a rectangular margin (26) of width (ℓ₁) substantially equal to the width (ℓ₂) of the corresponding portion of the connection strip being smaller than the width (ℓ)of the intermediate panels (6 or 8), and an end joining tab (27).

10. A blank according to claim 8 or claim 9, **characterized in that** the second portion (18) is connected to the connection strip (16) via a fold line (30) that slopes towards the fold and hinge line (5) of the connection strip to terminate at the broken-line transverse cut (19), and **in that** it includes a second fold line (32) inclined to converge on the first fold line so as to define a substantially trapezoidal panel (33) having a small base defined by the broken-line cut and a large base of width (L₂) substantially equal to the width (L) of a main panel.

11. A blank according to claim 10, **characterized in that** the width (ℓ₄) of the small base of the trapezoidal panel (33) is less than the width (L₁) of the rectangular panel (24) of the first portion (17).

12. A blank according to claim 10, **characterized in that** the second fold line (32) defines a trapezoidal flange (35) extending beyond the trapezoidal panel and having a large base of width (ℓ₅) equal to the width of an intermediate panel.

13. A blank according to claim 10 or claim 12, **characterized in that** the second fold line (32) extends between two cuts (41 and 42) formed in the trapezoidal panel (33) to define a tab (43) and a spacer abutment lug (44).

14. A blank according to claim 13, **characterized in that** the tab and the lug are in alignment and give the flange locally a width (ℓ₅) equal to the width of an intermediate panel.
